# EUROPÄISCHE PATENTSCHRIFT

(11) **EP 1 271 448 B1**
(45) Veröffentlichungstag und Bekanntmachung des Hinweises auf die Patenterteilung: **22.02.2012**
(21) Anmeldenummer: 01115027.3
(22) Anmeldetag: 20.06.2001
(51) Int. Cl.: G07C 5/00, G08G 1/123

(54) **Verfahren zum Aufzeichnen von Fahrtenschreiberdaten eines Fahrzeuges mittels eines Funk-Kommunikationssystem**
Method for a tachograph of a vehicle using a radio communication system
Procédé pour un tachygraphe de véhicule au moyen de communication radio

(43) Veröffentlichungstag der Anmeldung: 02.01.2003
(73) Patentinhaber: SIEMENS AKTIENGESELLSCHAFT, 80333 München (DE)
(72) Erfinder: Lott, Matthias, 81477 München (DE); Schulz, Egon, Dr., 80993 München (DE)

(56) Entgegenhaltungen:
- EP-A- 0 782 118
- WO-A-98/15922
- US-A- 5 835 613
- US-A- 5 990 801
- US-A- 6 049 295
- PATENT ABSTRACTS OF JAPAN vol. 2000, no. 03, 30. März 2000 (2000-03-30) & JP 11 351895 A (HARNESS SYST TECH RES LTD;SUMITOMO WIRING SYST LTD; SUMITOMO ELECTRIC), 24. Dezember 1999 (1999-12-24)

## Beschreibung

Die Erfindung bezieht sich auf ein Verfahren zum Aufzeichnen von Fahrtenschreiberdaten eines Fahrzeuges mit den oberbegrifflichen Merkmalen des Patentanspruchs 1 sowie einen Fahrtenschreiber bzw. ein Kommunikationssystem zum Durchführen eines solchen Verfahrens.

Zur Aufzeichnung von Betriebsdaten oder Unfalldaten von bewegten Objekten, wie Flugzeugen, Kraftfahrzeugen oder Zügen, sind Fahrtenschreiber bzw. Unfalldatenschreiber allgemein bekannt. In der DE 197 20 348 A1 wird eine Vorrichtung zur optischen Aufzeichnung der Fahrzeugumgebung beschrieben, bei der ein optisches Aufnahmegerät mittels eines Näherungssensors immer dann aktiviert wird, wenn durch den Näherungssensor das Eindringen eines Objektes in den Nahbereich der Fahrzeugumgebung erkannt wird. Die aufgenommenen Daten werden in einem Speicher abgespeichert, der im Fahrzeug eingebaut ist. Dadurch wird ein Unfalldatenschreiber ausgebildet.

Dieses System hat gravierende Nachteile dadurch, dass von einer Kamera aufgenommene Bilder bzw. Bildfolgen lediglich innerhalb des Fahrzeugs abgespeichert werden. Bei einem Unfall mit Fahrerflucht ist es zur Feststellung des Unfallgegners bei einem solchen System erforderlich, dass dessen KFZ-Zeichen mit ausreichender Qualität auf einem der Bilder aufgezeichnet wird. Dies ist jedoch nur dann der Fall, wenn die aufnehmende Kamera in Richtung des anderen Fahrzeugs derart gerichtet ist, dass dessen Nummernschild aufgezeichnet werden kann. Ein weiteres Problem bei derartigen System besteht darin, dass die gesicherten Daten innerhalb des aufnehmenden Fahrzeugs abgespeichert werden. Da eine Datenmanipulation nicht vollständig ausgeschlossen werden kann, sind solche Daten daher nur bedingt als Beweissicherungsmittel verwendbar.

Allgemein ist unter dem Begriff Telematik ein System bekannt, das den Austausch von Informationen auch zwischen Kraftfahrzeugen ermöglicht. Der Datenaustausch zwischen zwei Fahrzeugen oder einem Fahrzeug und einer ortsfesten Station erfolgt dabei über eine Funkschnittstelle. In zunehmenden Maße wird sich Telematik zum Bestandteil der Kraftfahrzeugausstattung entwickeln. Fahrzeugführer können während einer Autofahrt allgemeine oder sicherheitsrelevante Informationen empfangen, beispielsweise über Straßenzustände, Stausituationen oder Stadtpläne des momentan befahrenen Ortes. Ferner ist die Übertragung auch anderer für den Kraftfahrer relevanter Informationen möglich. Neben der Unterhaltung (Entertainment) ist daher insbesondere das sogenannte Infotainment, also die Versorgung mit aktuellen Informationen, von Bedeutung.

DE 350 9966 offenbart ein Verfahren zum Aufzeichnen des Fahrverlaufes und des Fahrverhaltens von Landfahrzeugen.

DE 433 8556 offenbart eine Einrichtung in einen Fahrzeug zur Aufzeichnung von Fahrtrouten informationen.

Aus WO 98/15922 A ist ein Navigationssystem bekannt, welches Daten über die Bewegungszustände eines Kraftfahrzeugs, beispielsweise in einem Kraftfahrzeugsinternen Fahrten- bzw. Unfalldatenschreiber abspeichert.

Aus US-A-6 049 295 ist ein "On Board"-Gerät bekannt, das mit einem Gerät am Straßenrand mittels drahtloser Kommunikation Daten austauscht.

Aus EP-A-0 782 118 ist ein Navigationssystem bekannt, das dem Fahrer des Fahrzeugs über die nächste Handlung informiert, abhängig davon, ob dieser der vorgeschlagenen Route korrekt folgt oder nicht.

Aus Patent Abstracts of Japan, Bd. 2000, Nr. 03, JP 11 351895 A ist ein Fahrzeugnavigationssystem bekannt, das Verkehrskontrollinformationen in einem spezifischen Speichermedium abspeichert.

Aus "Inter-Vehicle Communication: Technical Issues on Vehicle Control Application", IEEE Communications Magazine, Okt. 1996, Seiten 90 bis 93 ist ein Kommunikationssystem bekannt, das eine Fahrzeug zu Fahrzeug Kommunikation steuert.

Die Aufgabe der Erfindung besteht darin, ein Verfahren bzw. eine Vorrichtung zum Aufzeichnen von Fahrtenschreiberdaten bzw. Fahrtparametern eines Fahrzeugs zu verbessern.

Diese Aufgabe wird durch ein Verfahren zum Aufzeichnen von Fahrtenschreiberdaten eines Fahrzeugs mittels eines Funk-Kommunikationssystems gemäß den Merkmalen des Patentanspruchs 1 bzw. durch einen Fahrtenschreiber bzw. ein FunkKommunikationssystem zum Durchführen eines solchen Verfahrens mit den Merkmalen der Patentansprüche 9 bzw. 10 gelöst.

Das Übertragen von Fahrtenschreiberdaten eines Fahrzeugs über eine Funkschnittstelle zu einer vom Fahrzeug getrennten Speichereinrichtung bietet insbesondere Vorteile bei einer Beweissicherung im Falle eines Unfalls. Die abgespeicherten Daten können weder durch den Unfall selber vernichtet werden, wie beispielsweise ein Fahrtenschreiberblatt aus Papier bei einem durch den Unfall verursachten Brand, noch können die Fahrtenschreiberdaten in dem externen Speicher nachträglich manipuliert werden.

Neben der Möglichkeit, zu jeder Zeit den Fahrtenschreiber auszulesen und bei einem Unfall die Unfallursache bei Versicherungen zu rekonstruieren, besteht somit auch die Möglichkeit, diese Daten des Fahrtenschreibers z. B. vor Gericht als Beweismittel heranziehen zu können.

Insbesondere bei Massenkarambolagen im Nebel oder bei Glatteis mit einer Vielzahl beteiligter sind derartige Fahrtenschreiberdaten ein wertvolles Hilfsmittel zur Aufklärung des Unfallhergangs. Daten von im Idealfall einer Vielzahl oder allen am Unfall beteiligten Fahrzeugen sind in einem Speicher mit entsprechenden zeitlich vergleichbaren Hergangsdaten der Daten weiterer Fahrzeuge abgespeichert.

Neben den Vorteilen eines solchen Verfahrens bieten die entsprechenden Vorteile auch Fahrtenschreiber und Speicher sowie die weiteren erforderlichen Einrichtungen bzw. ein Kommunikationssystem zum Durchführen eines solchen Verfahrens.

Vorteilhafte Ausgestaltungen sind Gegenstand von abhängigen Ansprüchen.

Vorteilhafterweise werden die für den Fahrtenschreiber relevanten Daten nicht nur über eine Funkschnittstelle zu einer anderen Einrichtung übertragen, sondern auch in einem entfernten Speicher abgespeichert. Ein solcher entfernter Speicher kann sowohl in einer ortsfesten Station längs einer Fahrtstrecke eines Fahrzeuges angeordnet sein als auch in einem weiter entfernten Zentralrechner eines Kommunikationsnetzes oder eines mit der ortsfesten Station verbundenen fremden Netzes.

Da nicht an jedem Ort entsprechende ortsfeste Empfangs- und Speicherstationen vorhanden sind, bietet sich insbesondere die Möglichkeit an, die Fahrtenschreiberdaten über die Funkschnittstelle auch zu anderen Fahrzeugen zu übertragen und dort abzuspeichern. Dadurch werden die Daten bei nicht an einem Unfall beteiligten oder bei an einem Unfall beteiligten Fahrzeugen abgespeichert und liegen somit als für den Fahrzeugführer nicht unmittelbar erreichbare und somit nicht fälschbare Daten gesichert vor. Auch für den Fall eines Fahrzeugbrandes oder einer mechanischen Beschädigung des Speichermediums bietet sich der Vorteil, dass die Fahrtenschreiberdaten nicht nur in dem eigenen Fahrtenschreiberspeicher sondern auch in einem weiteren fremden Fahrtenspeicher hinterlegt werden.

Zweckmäßigerweise erfolgt der Austausch der Daten über eine Funkschnittstelle eines zellularen Funk-Kommunikationssystem, beispielsweise gemäß dem GSM-Standard oder dem UMTS, eines Funk-Datennetzes, beispielsweise gemäß dem Hiper-LAN-Standard, oder eines Funk-Ad-Hoc-Netzes. Bei letzterem besteht vorteilhafterweise die Übertragungsmöglichkeit auch in abgelegeneren Regionen, in denen zellulare oder regionale Funknetze nicht oder nur mit unzureichender Abdeckung bereitgestellt sind.

Als für Fahrtenschreiber relevante Daten können neben üblichen Daten wie Geschwindigkeits- und Beschleunigungsdaten vorteilhafterweise auch momentane Orts- bzw. Positionsdaten abgespeichert werden, die beispielsweise mittels GPS ermittelt werden können. Die Daten mehrerer an einem Unfall beteiligter Fahrzeuge lassen bei Kenntnis der Ortsdaten direkt Rückschlüsse auf relative Geschwindigkeiten und dergleichen zu. Zweckmäßigerweise können auch akustische und/oder optische Daten erfasst und aufgezeichnet werden, wie auch Daten von diversen anderen Sensoreinrichtungen zur Bestimmung des jeweils momentanen Abstandes zu anderen Objekten.

Die Datenerfassung erfolgt während des Fahrzeugbetriebs, zu dem im Vergleich zum Stand in einer Werkstatt selbstverständlich auch das Parken auf einem Parkplatz gehört.

Vorteilhaft ist es auch, Daten über die Schnittstelle zur entfernten Abspeicherung zu übertragen, die eine Identifizierung des Fahrzeugs oder des Fahrzeugführers ermöglichen. Solche Daten, die von einem unfallflüchtigen Fahrzeug kurz vor oder nach einem Unfall auf einer freien Fahrtstrecke oder unbeobachtet auf einem Parkplatz an einen externen Speicher übertragen wurden, können später zur Ermittlung des am Unfall beteiligten und flüchtigen Fahrzeugs bzw. Fahrzeugführers herangezogen werden.

Um die Menge der zu speichernden Daten auf einen sinnvollen Umfang zu begrenzen, werden die Daten vorteilhafterweise zyklisch überschrieben oder gelöscht. Im Falle eines Unfalls wird eine solche Aufzeichnung der letzten zyklischen Sequenz automatisch gesichert oder zumindest nicht überschrieben bzw. nicht gelöscht.

Vorteilhafterweise kann die Aufzeichnung der Daten auch nach der Übertragung oder dem Ausfallen eines Sicherungssignals aktiviert oder gesichert werden. Die Übertragung eines solchen Sicherungssignals ist insbesondere bei einer entfernten Aufzeichnung wichtig, um eine Überschreibung der Daten nach einem Unfall zu verhindern. Umgekehrt kann auch ein Sicherungssignal kontinuierlich übertragen werden, um eine Speicherung der Daten zu veranlassen, wobei nach dem Wegfall des Sicherungssignals durch beispielsweise einen Unfall eine weitere Datenspeicherung und insbesondere weitere Datenüberschreibung bzw. Datenlöschung automatisch gestoppt wird.

Ein Ausführungsbeispiel wird nachfolgend anhand der Zeichnung näher erläutert. Es zeigen:
- Fig. 1: mehrere Fahrzeuge, die miteinander Kommunizieren und
- Fig. 2: schematisch einzelne Einrichtungen der kommunizierenden Fahrzeuge und Vorrichtungen.

Wie aus Fig. 1 ersichtlich, weist eine Vielzahl von Fahrzeugen A1, A2, A3 mobile Stationen MS1, MS2, MS3 auf, die eine Kommunikation über Funkschnittstellen V1, V2 miteinander ermöglichen. Möglich ist auch die Kommunikation der mobilen Stationen MS2 mit ortsfesten Stationen BS über entsprechende Funkschnittstellen VB.

Derartige ortsfeste Stationen BS können vollständig eigenständige Stationen eines sogenannten Ad-Hoc-Netzes sein, können aber auch Funkstationen eines Netzwerkes ausbilden. Neben dem Einsatz eines Ad-Hoc-Netzes ist auch der Einsatz eines Funk-Kommunikationssystems möglich, beispielsweise gemäß dem GSM- oder dem UMTS-Standard (GSM: Global System for Mobile Communication; UMTS: Universal Mobil Telecommunication System). Als Funk-Kommunikationsnetze können auch funkgestützte Datennetze (W-LAN: Wireless Local Area Network) verwendet werden. Insbesondere ist auch eine Verwendung anderer Kommunikationssysteme möglich, beispielsweise das Internet IP.

Der Datenaustausch zwischen den einzelnen Stationen MS1, MS2, MS3, BS kann über leitungsvermittelte oder paketorientierte Verbindungen erfolgen. Insbesondere ist auch der Informationsaustausch über beispielsweise Kurzmitteilungen SMS (Short Message System) möglich. Nutzbar sind auch die technischen Möglichkeiten, die unter Ausnutzung funkgestützter Anwendungsprotokolle (WAP: Wireless Application Protocol) in den zellularen Funk-Kommunikationssystemen geboten werden, um z. B. über eine bestimmte Internetadresse (URL) auf aktuelle Straßenzustandsberichte zugreifen zu können.

Der Einsatz von Ad-Hoc-Netzen bietet besondere Vorteile, wenn beispielsweise nach einem Unfall der nachfolgende Verkehr bzw. der umgebende Verkehr von diesem Unfall in Kenntnis gesetzt werden soll, um anderen Fahrzeugführern ein rechtzeitiges Abbremsen zu ermöglichen. Während bei zellularen Mobilfunksystemen jeweils ein aufwendiger Leitungsaufbau zwischen zwei Teilnehmern erfolgen muss, um anschließend eine Information von einem Teilnehmer an einen oder mehrere andere Teilnehmer übertragen zu können, bieten Ad-Hoc-Netze die Möglichkeit einer direkten Informationsübertragung an andere Teilnehmer bzw. Stationen im Sendebereich. Anstelle der Übertragung über eine Vielzahl von Netzeinrichtungen können die Informationen bei Ad-Hoc-Netzen mehr oder weniger direkt zwischen den beteiligten Stationen ausgetauscht werden. Dies ermöglicht insbesondere schnellere Reaktionen nachfolgender Fahrzeuge auf einen vorausgehenden Unfall. Insbesondere ist auch eine Übertragung über mehrere Zwischenstationen möglich.

Zum Durchführen eines Verfahrens zum Aufzeichnen von Fahrtparametern sind im gesamten System eine oder mehrere Speichereinrichtungen M vorgesehen. In diesen werden fahrtrelevante Parameter von einem oder mehren Fahrzeugen A1, A2, A3 abgespeichert. Dies ermöglicht das Auslesen der aufgezeichneten Daten zu einem späteren Zeitpunkt, um beispielsweise eine Unfallursache oder einen Unfallverursacher ermitteln zu können. Erfolgt die Speicherung an einem durch die Beteiligten Parteien nicht zugreifbaren Ort bzw. sicheren Speicher SM, so können die Daten vorteilhafterweise auch als Beweismittel vor Gericht verwendet werden.

Wie aus Fig. 2 ersichtlich, sind in einem ersten Fahrzeug A1 vorteilhafterweise eine mobile Station MS1 mit einer Steuereinrichtung C zum Steuern des Datenaustauschs und der Funkschnittstelle und mit einem Speicher M zum Abspeichern von Betriebsparametern für den Funkbetrieb eingerichtet. Die Verbindung von Steuereinrichtung C und Speicher M kann über eine direkte Verbindung oder einen Bus BUS erfolgen. Vorteilhafterweise können an einen solchen Bus auch weitere Einrichtungen angeschlossen werden, wie beispielsweise ein Schalter zum Betätigen der Hupe L des Fahrzeugs, die eine Aktivierung des Systems beim Betätigen der Hupe ermöglicht, eine Kamera P zum Aufzeichnen einzelner oder abfolgender Bilder sowie eine Vielzahl verschiedenartigster Sensoreinrichtungen S. Solche Sensoreinrichtungen S können einerseits Einrichtungen zum Ermitteln und Erfassen von Parametern, beispielsweise dem Abstand zu umliegenden Objekten, oder zum Auslösen einer Aktion sein, beispielsweise Beschleunigungssensoren oder dergleichen, um einen Unfall erfassen und entsprechende Anweisungen zum Beginn einer Übertragung von Daten oder eine feste Abspeicherung von Daten auslösen zu können. Aufzeichbare Parameter sind neben Bildern somit insbesondere Abstände zu anderen Objekten bzw. Fahrzeugen, die Geschwindigkeit oder Beschleunigung des eigenen Fahrzeugs sowie relative Geschwindigkeiten oder relative Beschleunigungen gegenüber anderen Objekten. Aufgezeichnet werden können beispielsweise auch Geräusche, um im nachhinein akustische Warnsignale nachweisen zu können, die vom Fahrzeugführer abgegeben oder selber möglicherweise überhört worden sind.

Zur Ermittlung der Fahrzeugposition oder sonstiger bewegungsund ortrelevanter Daten können auch GPS-Einrichtungen (GPS: Global Positioning System) im Fahrzeug bereitgestellt und an das fahrzeuginterne Kommunikationssystem angeschlossen werden. Die Distanz zu einem anderen Fahrzeug kann entweder durch entsprechende Abstandsensoren mit beispielsweise Echolotfunktion oder aber durch den Austausch von Positionsdaten zwischen zwei Fahrzeugen über die Funkschnittstelle V1 bzw. V2 zwischen diesen erfolgen.

Entsprechende Einrichtungen befinden sich vorteilhafterweise in jedem Fahrzeug, sind jedoch für die einfachste Ausführungsform nicht in jedem Fahrzeug erforderlich. Neben der Datenübertragung zwischen verschiedenen Fahrzeugen mit den mobilen Stationen MS1, MS2 bzw. MS3 über die Funkschnittstellen V1 bzw. V2 ist auch ein Datenaustausch zu ortsfesten Stationen BS über entsprechende Funkschnittstellen VB möglich. Im einfachsten Fall können derartige ortsfeste Stationen BS aus einer reinen Empfangseinrichtung, einer Steuereinrichtung C und einer Speichereinrichtung M bestehen.

Neben Betriebsparametern für diese ortsfeste Station BS können in der Speichereinrichtung M vorteilhafterweise auch zu dieser ortsfesten Station BS übertragene Daten abgespeichert werden. Dadurch wird die Möglichkeit gegeben, dass ein Fahrzeug A2 die von ihm erfassten Daten über die im Fahrzeug A2 bereitgestellte mobile Station MS2 und die Funkschnittstelle VB an die ortsfeste Station BS überträgt, um die Daten dort abspeichern zu lassen. Während bereits die Abspeicherung der diversen von den Fahrzeugeinrichtungen L, P, S ermittelten Daten innerhalb des Fahrzeugs im fahrzeugeigenen Speicher M vorteilhaft ist, bietet eine derartige externe Abspeicherung im Speicher M der Basisstation bzw. ortsfesten Station BS den Vorteil, dass diese Daten durch den Fahrzeugführer zu einem späteren Zeitpunkt nicht mehr manipuliert werden können und somit zu Beweiszwecken herangezogen werden können.

Vorteilhafterweise können auch bei der ortsfesten Station BS Sendeeinrichtungen zum aktiven Datenaustausch mit vorbeifahrenden Fahrzeugen sowie Sensoreinrichtungen S oder Kameraeinrichtungen P angeordnet werden, um auch bei solchen Stationen die Erfassung von Daten verschiedenster Art zu ermöglichen.

Vorteilhafterweise weist eine derartige ortsfeste Station auch eine Schnittstelle zu einem Datennetz mit weiteren derartigen Stationen oder dem Internet IP auf. Dadurch kann die ortsfeste Station BS einerseits zur allgemeinen Versorgung der vorbeifahrenden Fahrzeuge mit allgemeinen Informationen verwendet werden und andererseits auch Daten, die die ortsfeste Station von Fahrzeugen erhalten hat, an eine zentrale Einrichtung innerhalb des Netzes IP weiterleiten. Insbesondere kann im Bereiche eines solchen Netzes IP auch ein sicherer Speicher SM eingerichtet sein, in dem allgemeine verkehrsrelevante Daten zur Beweissicherung oder zum Anfertigen diverser Statistiken abgespeichert werden können.

Der Datenaustausch zwischen zwei Fahrzeugen kann vorteilhaferweise optional als Abhängigkeit von momentanen Betriebsbedingungen gesteuert werden. So kann ein häufiger Austausch von Daten zwischen zwei Fahrzeugen A1-A2; A2-A3 oder zwischen Fahrzeugen A2 und ortsfesten Stationen BS eingeleitet werden, wenn sich der Abstand zwischen zwei Fahrzeugen oder einem Fahrzeug und einem ortsfesten Objekt unterhalb bestimmter Schwellenwerte verringert. Weiterhin kann der Informationsaustausch auch erhöht werden, wenn die Geschwindigkeit des Fahrzeugs oberhalb bestimmter Schwellenwerte liegt oder eine übermäßig negative Beschleunigung bei z. B. einer Vollbremsung erfasst wird.

Besonders vorteilhaft ist der Austausch fahrzeugspezifischer Daten, um bei den gespeicherten Werten eine Identitätsnummer des eigenen Fahrzeugs oder anderer, möglicherweise an einem Unfall beteiligter Fahrzeuge abspeichern zu können. Derartige identifizierende Daten können beispielsweise eine registrierte Identifizierungsnummer, das amtliche Kraftfahrzeugkennzeichen oder eine Zugriffsnummer der mobilen Station MS1, MS2, MS3 sein, z. B. deren zugeordnete IP-Adresse. Im Fall eines Unfalls können somit nicht nur fahrtechnisch relevante Daten rekonstruiert werden sondern auch dazu gehörenden Fahrzeugdaten. Alternativ oder zusätzlich können auch Identifikationsdaten bezüglich des Fahrzeugführers abgespeichert werden. Entsprechende personenbezogene Daten können durch Verwendung eines persönlichen Schlüssels in Verbindung mit einem entsprechenden Lesegerät, eine Eingabe eines Codewortes über eine Tastatur oder eine Eingabe mittels eines Magnetkartenlesers vorgesehen werden.

Neben der Übertragung von im Fahrzeug erfassten Daten über die mobile Station MS1 - MS3 können Daten auch über eine beliebige andere Schnittstelle, z. B. Infrarot-Schnittstelle oder Kabel-gebundene-Schnittstelle, aus dem Fahrzeuggebundenen Kommunikationssystem ausgelesen werden.

Gemäß einer besonders bevorzugten Ausführungsform werden die in einem Fahrzeug erfassten Daten in dessen Speicher M zyklisch zwischengespeichert und erst im Fall eines vorgegebenen Ereignisses über die Funkschnittstelle an einen externen Speicher übertragen. Als auslösendes Ereignis kann beispielsweise ein durch Beschleunigungssensoren erfasster Unfall oder eine unterschrittene Mindestdistanz zu einem anderen Objekt festgelegt werden.

Gemäß einer dazu alternativen Ausführungsform kann jedoch auch festgelegt werden, dass die Daten fortwährend zu einem externen Speicher M, SM übertragen und dort abgespeichert und zyklisch gelöscht bzw. überschrieben werden. Letztere Lösung stellt sicher, dass eine Übertragung auch bei einem schweren Unfall mit Ausfall der mobilen Station MS1 - MS3 noch ausreichend erfolgen kann.

Um ein Sichern von in der externen Einrichtung gespeicherten Daten auch bei einer lediglich kritischen Fahrtsituation zu ermöglichen bzw. dass Löschen oder Überschreiben solcher Daten zu verhindern, kann auch ein entsprechendes Triggersignal an die externen Einrichtung übertragen werden, das beispielsweise eine feste Abspeicherung der in den letzten Sekunden aufgezeichneten Daten veranlasst. Ein solches Triggersignal kann entweder durch einen gezielten Befehl des Fahrzeugführers über eine entsprechende Signalisierungstaste oder automatisch bei bestimmten kritischen Fahrtsituationen erfassten Signalen eines Beschleunigungssensors oder dergleichen erfolgen.

Möglich sind auch Varianten mit Erfassungseinrichtungen verschiedenster Art, wobei selbst das Kommunikationssystem oder die Kommunikationseinrichtung als solche eingerichtet sein kann. Z.B. können auch ohne zusätzliche Erfassungseinrichtungen relative Abstände bestimmt werden, z.B. über Zeitversatzmessungen (Timing-Advance-Messungen).

Fahrzeuge im vorstehenden Sinne sind weitestgehend bewegte Objekte, insbesondere Kraftfahrzeuge, Lastkraftfahrzeuge, Flugzeuge bis hin zu Gleitschirmen, schienengebundene Fahrzeuge und Wasserfahrzeuge, aber auch motorunabhängige Fahrzeuge wie Fahrräder und dergleichen.

## Patentansprüche

1. Verfahren zum Aufzeichnen von Fahrtenschreiberdaten eines Fahrzeugs (A1; A2; A3), bei dem Fahrtenschreiberdaten, die durch ein Fahrzeug erfasst worden sind, über eine Funkschnittstelle (V1; V2; VB) einer funkgestützten Einrichtung (MS1; MS2, MS3) des Fahrzeugs (A1; A2; A3) zu einer hinsichtlich des Fahrzeugs externen Speichereinrichtung (M; SM) übertragen werden und dort zur späteren bedarfsweisen Verarbeitung abgespeichert werden,
**dadurch gekennzeichnet, dass**
- die in der externen Speichereinrichtung (M; SM) aufgezeichneten Fahrtenschreiberdaten zyklisch überschrieben oder gelöscht werden,
- für die in der externen Speichereinrichtung (M; SM) zuletzt aufgezeichnete zyklische Sequenz an Fahrtenschreiberdaten eine feste Abspeicherung veranlasst wird und damit ein zyklisches Überschreiben oder Löschen der Sequenz verhindert wird, sobald die externe Speichereinrichtung (M; SM) von dem Fahrzeug (A1; A2; A3) ein entsprechendes Triggersignal empfängt.

2. Verfahren nach Anspruch 1, bei dem
das genannte Triggersignal aufgrund eines gezielten Befehls des Fahrzeugführers gesendet wird.

3. Verfahren nach Anspruch 1 oder 2, bei dem
als externe Speichereinrichtung ein Speicher (M) eines anderen Fahrzeugs (A1; A3) benutzt wird.

4. Verfahren nach einem vorstehenden Anspruch, bei dem
als Fahrtenschreiberdaten momentane Ortsdaten, Geschwindigkeitsdaten, Abstandsdaten, Beschleunigungsdaten, akustische und/oder optische Daten erfasst und abgespeichert werden.

5. Verfahren nach einem vorstehenden Anspruch, bei dem
als Fahrtenschreiberdaten Identifikationsdaten übertragen und abgespeichert werden, die das Fahrzeug und/oder den Fahrzeugführer identifizieren.

6. Verfahren nach einem vorstehenden Anspruch, bei dem
als Funkschnittstelle eine Funkschnittstelle (V1, V2, VB) eines zellularen Funk-Kommunikationssystems, eines Funk-Datennetzes oder eines Funk-Ad-Hoc-Netzes verwendet wird.

7. Verfahren nach einem der vorstehenden Ansprüche, bei dem
das genannte Triggersignal automatisch bei festgestellten kritischen Fahrtsituationen erzeugt und gesendet wird.

8. Verfahren nach Anspruch 7, bei dem
das Vorliegen einer kritischen Fahrtsituationen bei Erfassen einer kritischen Beschleunigung oder einem kritischen Abstand festgestellt wird.

9. Fahrtenschreiber, mit
- einem Speicher (M; SM) zum Speichern von Fahrtenschreiberdaten von Fahrzeugen (A1; A2; A3),
- einem Funkschnittstellenanschluss zu einer Funkschnittstelle (V1; V2; VB) zum Empfangen der Fahrtenschreiberdaten von zumindest einem Fahrzeug, das sich unabhängig von Standort des Speichers (M; SM) bewegt oder befindet, wobei
a) der Fahrtenschreiber die für ein Fahrzeug aufgezeichneten Fahrtenschreiberdaten zyklisch überschreibt oder löscht und
b) der Fahrtenschreiber für die im Speicher (M; SM) zuletzt aufgezeichnete zyklische Sequenz von Fahrtenschreiberdaten eine feste Abspeicherung veranlasst und damit ein zyklisches Überschreiben oder Löschen der Sequenz verhindert, sobald er von dem Fahrzeug (A1; A2; A3) ein entsprechendes Triggersignal empfängt.

10. Kommunikationssystem zum Aufzeichnen von Fahrtenschreiberdaten mit
- zumindest einem Fahrzeug (A1; A2; A3), das eine Funk-Kommunikationseinrichtung (MS1; MS2; MS3) und eine Erfassungseinrichtung (L; P; S; GPS) zum Erfassen von Fahrtenschreiberdaten aufweist,
- zumindest einer weiteren Funk-Kommunikationseinrichtung (MS1;...; BS), die mit der Funk-Kommunikationseinrichtung des Fahrzeugs über eine Funkschnittstelle (V1; V2; VB) kommunizieren kann und von dem Fahrzeug räumlich getrennt ist,
- zumindest einer Speichereinrichtung (M; SM) zum Speichern der erfassten Daten,
wobei die Speichereinrichtung (M; SM) von dem zumindest einen Fahrzeug räumlich getrennt ist und einen Speicher für Fahrtenschreiberdaten aufweist, die über die Funkschnittstelle (V1; V2; VB) von dem Fahrzeug zu der Speichereinrichtung übertragen werden,
**dadurch gekennzeichnet, dass**
- die Speichereinrichtung (M; SM) die für ein Fahrzeug aufgezeichneten Fahrtenschreiberdaten zyklisch überschreibt oder löscht und
- die Speichereinrichtung (M; SM) für die im Speicher (M; SM) zuletzt aufgezeichnete zyklische Sequenz von Fahrtenschreiberdaten eine feste Abspeicherung veranlasst und damit ein zyklisches Überschreiben oder Löschen der Sequenz verhindert, sobald sie von dem Fahrzeug (A1; A2; A3) ein entsprechendes Triggersignal empfängt.

11. Fahrzeugeinrichtung eines Fahrzeugs, die ein Verfahren gemäß Anspruch 1 ausführt, mit
- zumindest einer Erfassungseinrichtung (L; P; S; GPS) zum Erfassen von Fahrtenschreiberdaten,
- einer Funk-Kommunikationseinrichtung (MS1; MS2; MS3), über die die erfassten Fahrtenschreiberdaten an eine Speichereinrichtung (M; SM) gesendet werden, die von dem Fahrzeug räumlich getrennt ist,
**dadurch gekennzeichnet, dass**
die Fahrzeugeinrichtung bei Feststellen einer kritischen Fahrsituation ein Triggersignal an die genannten Speichereinrichtung (M; SM) sendet.

12. Fahrzeugeinrichtung eines Fahrzeugs nach Anspruch 11,
**dadurch gekennzeichnet, dass**
das Feststellen einer kritischen Fahrsituation mithilfe eines Beschleunigungssensors erfolgt.

## Claims

1. Method for recording tachograph data of a vehicle (A1 A2; A3), in which tachograph data which has been recorded by a vehicle is transmitted via a radio interface (V1; V2; VB) of a radio-enabled device (MS1; MS2, MS3) of the vehicle (A1 A2; A3) to a memory device (M; SM) situated externally in respect of the vehicle and stored there for later processing as required,
**characterised in that**
- the tachograph data recorded in the external memory device (M; SM) is cyclically overwritten or deleted,
- permanent storage of the cyclic sequence of tachograph data last stored in the external memory device (M; SM) is initiated and thus a cyclic overwriting or deleting of the sequence is prevented, as soon as the external memory device (M; SM) receives an appropriate trigger signal from the vehicle (A1 A2; A3).

2. Method according to claim 1, in which
the said trigger signal is sent as a result of an explicit command of the vehicle driver.

3. Method according to claim 1 or 2, in which
a memory (M) of another vehicle (A1 A3) is used as the external memory device.

4. Method according to a preceding claim, in which current location data, speed data, distance data, acceleration data acoustic and/or optical data is recorded and stored as tachograph data.

5. Method according to a preceding claim, in which identification data which identifies the vehicle and/or vehicle driver is transmitted and stored as tachograph data.

6. Method according to a preceding claim, in which a radio interface (V1, V2, VB) of a cellular radio communication system a radio data network or an ad-hoc radio network is used as the radio interface.

7. Method according to one of the preceding claims, in which the said trigger signal is created and sent automatically if a critical driving situation is established.

8. Method according to claim 7, in which
the presence of a critical driving situation is established if a critical acceleration or a critical distance is recorded.

9. Tachograph with
- a memory (M; SM) for storing tachograph data of vehicles (A1 A2; A3),
- a radio interface access to a radio interface (V1; V2; VB) for receiving the tachograph data from at least one vehicle which is moving or is located independently of the location of the memory (M; SM), wherein
a) the tachograph cyclically overwrites or deletes the tachograph data recorded for a vehicle and
b) the tachograph initiates a permanent storage for the cyclic sequence of tachograph data last recorded in the memory (M; SM) and thus prevents a cyclic overwriting or deletion of the sequence as soon as it receives a corresponding trigger signal from the vehicle (A1 A2; A3).

10. Communication system for recording tachograph data with
- at least one vehicle (A1 A2; A3), having a radio communication device (MS1; MS2; MS3) and a recording device (L; P; S; GPS) for recording tachograph data,
- at least one further radio communication device (MS1;...; BS) which can communicate with the radio communication device of the vehicle via a radio interface (V1; V2; VB) and is spatially separated from the vehicle,
- at least one memory device (M; SM) for storing the recorded data,
wherein the memory device (M; SM) is spatially separated from the at least one vehicle and has a memory for tachograph data which is transmitted via the radio interface (V1; V2; VB) from the vehicle to the memory device,
**characterised in that**
- the memory device (M; SM) cyclically overwrites or deletes the tachograph data recorded for a vehicle and
- the memory device (M; SM) initiates a permanent storage for the cyclic sequence of tachograph data last recorded in the memory (M; SM) and thus prevents a cyclic overwriting or deletion of the sequence as soon as it receives a corresponding trigger signal from the vehicle (A1; A2; A3).

11. Vehicle device of a vehicle which executes a method according to claim 1, with
- at least one recording device (L; P; S; GPS) for recording tachograph data,
- a radio communication device (MS1; MS2; MS3, via which the recorded tachograph data is sent to a memory device (M; SM) which is spatially separated from the vehicle,
**characterised in that**
the vehicle device, on establishing a critical driving situation, sends a trigger signal to the said memory device (M; SM).

12. Vehicle device of a vehicle according to claim 11,
**characterised in that**
a critical driving situation is established with the aid of an acceleration sensor.

## Revendications

1. Procédé pour enregistrer des données de tachygraphe d'un véhicule (A1 ; A2 ; A3), dans lequel des données de tachygraphe qui ont été captées par un véhicule sont transmises, via une interface radio (V1 ; V2 ; VB), d'un dispositif supporté par radio (MS1 ; MS2 ; MS3) du véhicule (A1 ; A2 ; A3) vers un dispositif de mémoire (M ; SM) externe par rapport au véhicule et y sont stockées en vue d'un traitement ultérieur selon les besoins, **caractérisé en ce que** :
- les données de tachygraphe enregistrées dans le dispositif de mémoire externe (M ; SM) sont remplacées ou effacées cycliquement ;
- il est fait en sorte qu'il y ait stockage à demeure de la séquence cyclique de données de tachygraphe qui a été enregistrée en dernier lieu dans le dispositif de mémoire externe (M ; SM), un remplacement cyclique ou un effacement cyclique de la séquence étant ainsi empêché dès que le dispositif de mémoire externe (M ; SM) reçoit du véhicule (A1 ; A2 ; A3) un signal de déclenchement correspondant.

2. Procédé selon la revendication 1, dans lequel ledit signal de déclenchement est émis sur la base d' un ordre ciblé du conducteur du véhicule.

3. Procédé selon la revendication 1 ou 2, dans lequel est utilisée, en tant que dispositif de mémoire externe, une mémoire (M) d'un autre véhicule (A1 ; A3).

4. Procédé selon une revendication précédente, dans lequel sont saisies et stockées, en tant que données de tachygraphe, des données instantanées de localisation, de vitesse, de distance, d'accélération, des données acoustiques et/ou optiques.

5. Procédé selon une revendication précédente, dans lequel sont transmises et stockées, en tant que données de tachygraphe, des données d'identification qui identifient le véhicule et/ou le conducteur du véhicule.

6. Procédé selon une revendication précédente, dans lequel est utilisée, en tant qu'interface radio, une interface radio (V1, V2, VB) d'un système de radiocommunication cellulaire, d'un réseau de données radio ou d'un réseau radio ad hoc.

7. Procédé selon une revendication précédente, dans lequel ledit signal de déclenchement est généré et émis automatiquement en cas de situations de conduite critiques constatées.

8. Procédé selon la revendication 7, dans lequel la présence d'une situation de conduite critique est constatée à la détection d'une accélération critique ou d'une distance critique.

9. Tachygraphe comportant :
- une mémoire (M ; SM) pour stocker des données de tachygraphe de véhicules (A1 ; A2 ; A3) ;
- une connexion d'interface radio vers une interface radio (V1 ; V2 ; VB) pour recevoir les données de tachygraphe d'au moins un véhicule qui se déplace ou se situe indépendamment de la localisation de la mémoire (M ; SM),
a) le tachygraphe remplaçant ou effaçant cycliquement les données de tachygraphe enregistrées pour un véhicule ; et
b) le tachygraphe faisant stocker à demeure la séquence cyclique de données de tachygraphe enregistrée en dernier lieu dans la mémoire (M ; SM) et empêchant ainsi un remplacement ou un effacement cycliques de la séquence dès qu'il reçoit du véhicule (A1 ; A2 ; A3) un signal de déclenchement correspondant.

10. Système de communication pour enregistrer des données de tachygraphe, comportant :
- au moins un véhicule (A1 ; A2 ; A3) qui comporte un dispositif de radiocommunication (MS1 ; MS2 ; MS3) et un dispositif de détection (L ; P ; S ; GPS) pour saisir des données de tachygraphe ;
- au moins un autre dispositif de radiocommunication (MS1 ; ... ; BS) qui peut communiquer avec le dispositif de radiocommunication du véhicule via une interface radio (V1 ; V2 ; VB) et est séparé du véhicule dans l'espace ;
- au moins un dispositif de mémoire (M ; SM) pour stocker les données saisies ;
le dispositif de mémoire (M ; SM) étant séparé de l'au moins un véhicule dans l'espace et comportant une mémoire pour des données de tachygraphe qui sont transmises du véhicule au dispositif de mémoire via l'interface radio (V1 ; V2 ; VB),
**caractérisé en ce que** :
- le dispositif de mémoire (M ; SM) remplace ou efface cycliquement les données de tachygraphe enregistrées pour un véhicule ; et
- le dispositif de mémoire (M ; SM) fait stocker à demeure la séquence cyclique de données de tachygraphe enregistrée en dernier lieu dans la mémoire (M ; SM) et empêche ainsi un remplacement ou un effacement cycliques de la séquence dès qu'il reçoit du véhicule (A1 ; A2 ; A3) un signal de déclenchement correspondant.

11. Dispositif d'un véhicule exécutant un procédé selon la revendication 1, avec :
- au moins un dispositif de détection (L ; P ; S ; GPS) pour saisir des données de tachygraphe ;
- un dispositif de radiocommunication (MS1 ; MS2 ; MS3) via lequel les données de tachygraphe saisies sont envoyées à un dispositif de mémoire (M ; SM) qui est séparé du véhicule dans l'espace,
**caractérisé en ce que**
le dispositif de véhicule envoie un signal de déclenchement audit dispositif de mémoire (M ; SM) en cas de constatation d'une situation de conduite critique.

12. Dispositif d'un véhicule selon la revendication 11, **caractérisé en ce que** la constatation d'une situation de conduite critique s'effectue à l'aide d'un capteur d'accélération.
